# EUROPÄISCHE PATENTANMELDUNG

(11) **EP 1 346 899 A1**
(43) Veröffentlichungstag der Anmeldung: **24.09.2003**
(21) Anmeldenummer: 03090071.6
(22) Anmeldetag: 17.03.2003
(51) Int. Cl.: B61L 5/00

(54) **Weichenstellsystem**

(30) Priorität: 19.03.2002 DE 10212981
(71) Anmelder: SIEMENS AKTIENGESELLSCHAFT, 80333 München (DE)
(72) Erfinder: Lochow, Rolf, 15827 Blankenfelde (DE)

(57) **Zusammenfassung**

Die Erfindung betriff ein Weichenstellsystem mit einem Weichenantrieb (2), der über Stellelemente (3) und Verschlussvorrichtungen mit Weichenzungen (5) verbunden ist, wobei die Weichenzungen (5) jeweils mit einer ortsfest auf Schwellen montierten Schiene zusammenwirken. Um die Montage des Systems bei beengten Platzverhältnissen, insbesondere in Tunnelsystemen, zu vereinfachen, ist vorgesehen, dass der Weichenantrieb (2) zwischen den Weichenzungen (5) angeordnet ist und beidseitig Stellschieber (7) aufweist.

## Beschreibung

Die Erfindung betrifft ein Weichenstellsystem gemäß dem Oberbegriff des Anspruches 1. Ein Weichenstell system weist typischerweise einen Weichenantrieb, Stellelemente, Verschlussvorrichtungen und Weichenzungen auf. Die beiden Weichenzungen werden von dem Weichenantrieb zwischen zwei Anschlägen bewegt. Dabei ist der Weichenantrieb seitlich vom Gleisbett angeordnet (EP 0 856 608 A1). Nachteilig bei dieser bekannten Vorrichtung ist vor Allem der erhebliche Platzbedarf für den Weichenantrieb, wodurch eine seitlich weit ausladende Bauform bedingt ist. An vielen Montageorten, beispielsweise innerhalb von Tunnelanlagen, fehlt dieser Platz jedoch häufig. Außerdem besteht aufgrund des seitlichen Anbaus des Weichenantriebes nicht die Möglichkeit einer kompletten Montage des gesamten Weichenstellsystems im Weichenwerk. Wenn der Weichenantrieb mit Verschlussvorrichtungen, die überwiegend auf Holzschwellen montiert werden, kombiniert wird, sind die Stellelemente im Schwellenfeld angeordnet, wodurch ein automatisches Stopfen der Weiche nicht möglich ist.

Der Erfindung liegt die Aufgabe zugrunde, diese Nachteile zu beseitigen und ein Weichenstellsystem der gattungsgemäßen Art anzugeben, das bei geringerem Platzbedarf eine Komplettmontage im Weichenwerk und eine automatische Stopfbarkeit der Weiche und damit letztlich eine Verbesserung der Fahrdynamik gestattet.

Die Aufgabe wird mit den kennzeichnenden Merkmalen des Anspruches 1 gelöst. Durch die mittige Anordnung des Weichenantriebs zwischen den Schienen entfällt die seitliche Ausladung des Gesamtsystems. Probleme bei beengten Platzverhältnissen, die sich besonders auf die Montage auswirken, werden dadurch vermieden. Vereinfachungen ergeben sich beispielsweise bei der Weichenmontage in U-Bahn-Tunneln.

Der Weichenantrieb ist mit einer translatorisch verschiebbaren Stellstange ausgestaltet, die den Antrieb beidseitig durchsetzt und im Zusammenwirken mit den weiteren Stellelementen und Verschlussvorrichtungen zur Verschiebung der Weichenzungen relativ zu den Schienen dient. Die Stellstange des Antriebes ist dabei zwischen zwei Anschlägen bewegbar. Der Hub ist derart ausgelegt, dass entweder die eine Weichenzunge an der zugeordneten Schiene anliegt oder die andere Weichenzunge an der anderen Schiene. Führungselemente für die Stellstange können den gesamten Block des Weichenantriebes durchsetzen. Die beidseitig vorragenden Teile der Stellstange müssen nicht viel länger sein als der zu bewältigende Hub. Dadurch ergibt sich eine sehr präzise und wenig störanfällige Montageposition der Stellstange. Bei seitlicher Montage des Weichenantriebes ist die freie Länge der Stellstange sehr viel größer, womit insbesondere Justierprobleme und Stabilitätsprobleme verbunden sein können.

Gemäß Anspruch 2 sind die Verschlussvorrichtungen als Außenverschlüsse ausgebildet. Im Zusammenwirken mit dem mittigen Weichenantrieb ergeben sich damit zwischen den Schienen keine zu beengten Platzverhältnisse.

Bei einer vorteilhaften, in Anspruch 3 charakterisierten Ausführungsform ist vorgesehen, dass die Stellelemente innerhalb einer Hohlschwelle angeordnet sind. Weichen sind durch Witterungseinflüsse und durch das Befahren durch Züge einer hohen Beanspruchung ausgesetzt. Um diese möglichst gering zu halten, sind Hohlschwellen für die Unterbringung möglichst vieler Weichenkomponenten, beispielsweise auch von Endlagenprüfern, wie in Anspruch 4 angegeben, besonders geeignet. Eine mit Weichenkomponenten versehene Hohlschwelle kann wie konventionelle Eisenbahnschwellen als Stützelement unter dem Gleis angeordnet werden. Allfällige Gleisarbeiten werden somit nicht behindert.

Das Gesamtkonzept für das beanspruchte Weichenstellsystem hat darüber hinaus den Vorteil, dass eine Komplettmontage im Weichenwerk möglich ist. Durch die Anordnung der Stellelemente innerhalb der Hohlschwelle ist außerdem das automatische Stopfen der Weiche realisierbar.

Die Erfindung wird nachfolgend anhand eines figürlich dargestellten Ausführungsbeispiels näher erläutert.

Die Figur zeigt ein Weichenstellsystem in Seitenansicht und in Draufsicht.

Das Weichenstell system besteht im Wesentlichen aus einem zwischen den Eisenbahnschienen 1 angeordnetem Weichenantrieb 2, von diesem betätigten Stellelementen 3 und Außenverschlüssen 4, die mit Weichenzungen 5 zusammenwirken. Die Stellelemente 3 und wenigstens ein Teil des Weichenantriebes 2 sind innerhalb einer Hohlschwelle 6 angeordnet. Der Weichenantrieb 2 besitzt einen doppelseitigen Stellschieber 7, welcher ein separates Betätigen beider Außenverschlüsse 4 ermöglicht. Die Verbindung zwischen dem Stellschieber 7 und abgewinkelten Antriebshebeln 8 der Außenverschlüsse 4 übernehmen spezielle Stellstangen 9, welche über seitliche Führungsbleche 10 geführt werden. Die Breite der Hohlschwelle 6 beträgt wie die Breite der Massivschwellen 300 mm. Diese Breite ist ausreichend für die Aufnahme der Stellelemente 3 und von Endlagenprüfvorrichtungen. Bei der üblichen Spurbreite von 1435 mm wird bei mittiger Anordnung des Weichenantriebes die maximale Schwellenlänge von 2600 mm nicht überschritten.

Die Erfindung beschränkt sich nicht auf das vorstehend angegebene Ausführungsbeispiel. Vielmehr ist eine Anzahl von Varianten denkbar, welche auch bei grundsätzlich anders gearteter Ausführung von den Merkmalen der Erfindung Gebrauch machen.

## Patentansprüche

1. Weichenstellsysteme mit einem Weichenantrieb (2), der über Stellelemente (3) und Verschlussvorrichtungen mit Weichenzungen (5) verbunden ist, wobei die Weichenzungen (5) jeweils mit einer ortsfest auf Schwellen montierten Schiene (1) zusammenwirken,
**dadurch gekennzeichnet,**
**dass** der Weichenantrieb (2) zwischen den Weichenzungen (5) angeordnet ist und beidseitig Stellschieber (7) aufweist.

2. Weichenstellsystem nach Anspruch 1,
**dadurch gekennzeichnet,**
**dass** die Verschlussvorrichtungen als Außenverschlüsse (4) ausgebildet sind.

3. Weichenstellsystem nach einem der vorangehenden Ansprüche,
**dadurch gekennzeichnet,**
**dass** die Stellelemente (3) mindestens teilweise innerhalb einer Hohlschwelle (6) angeordnet sind.

4. Weichenstellsystem nach Anspruch 3,
**dadurch gekennzeichnet,**
**dass** innerhalb der Hohlschwelle (6) weitere Weichenkomponenten, insbesondere eine Endlagenprüfvorrichtung, angeordnet sind.
